# EUROPÄISCHE PATENTSCHRIFT

(11) **EP 3 173 532 B1**
(45) Veröffentlichungstag und Bekanntmachung des Hinweises auf die Patenterteilung: **25.08.2021**
(21) Anmeldenummer: 15196044.0
(22) Anmeldetag: 24.11.2015
(51) Int. Cl.: E02D 13/00

(54) **BALG ZUR REDUZIERUNG DER SCHALLEMISSION EINER SCHALLEMITTIERENDEN EINRICHTUNG SOWIE SCHALLEMITTIERENDE EINRICHTUNG UMFASSEND EIN RAMMGERÄT UND RAMMGLIED**
BELLOWS FOR REDUCING THE NOISE EMISSIONS OF A NOISE EMITTING DEVICE AND NOISE EMITTING DEVICE COMPRISING A RAMMING DEVICE AND RAMMING MEMBER
SOUFFLET DESTINÉ À LA RÉDUCTION D'ÉMISSION SONORE D'UN DISPOSITIF ÉMETTEUR DE BRUIT ET DISPOSITIF ÉMETTEUR DE BRUIT COMPRENANT UN DISPOSITIF DE BATTAGE ET UN ÉLÉMENT DE BATTAGE

(43) Veröffentlichungstag der Anmeldung: 31.05.2017
(73) Patentinhaber: Hübner GmbH & Co. KG, 34123 Kassel (DE)
(72) Erfinder: SCHMELING, Sebastian, 34323 Malsfeld (DE); KLÖCKL, Frank, 34587 Felsberg (DE)
(74) Vertreter: Patentanwälte Walther Hinz Bayer PartGmbB

(56) Entgegenhaltungen:
- DE-A1-102005 032 218
- US-A- 3 975 918
- None

## Beschreibung

**Die Erfindung betrifft** eine schallemittierende Einrichtung umfassend ein Werkzeug in Form eines Rammgeräts und ein Werkstück in Form eines Rammpfahls oder einer Spundbohle, wobei der Rammpfahl respektive die Spundbohle zur Bearbeitung durch das Rammgerät vorgesehen ist und wobei -zur Reduzierung der Schallemission- ein Balg an dem Rammgerät und / oder dem Rammpfahl, respektive der Spundbohle, angeordnet ist, wobei der Balg den schallemittierenden Bereich vom Werkzeug und Werkstück zumindest im Wesentlichen umgibt und der Balg als Wellenbalg ausgebildet ist.

Schallemittierende Einrichtungen sind aus dem Stand der Technik bekannt. So sind z. B. Rammgeräte zum Eintreiben eines Rammpfahles oder einer Spundbohle in den Boden bekannt.

Das Rammgerät selbst ist hierbei durch den Ausleger z. B. eines Fahrzeugs in vertikaler Richtung verschieblich gehalten. Geführt wird das Rammgerät durch einen Führungspfahl, der ebenfalls von dem Ausleger des Fahrzeugs gehalten wird. Das Rammgerät selbst besitzt eine Pfahlhaube, wobei die Pfahlhaube als Teil des Rammgerätes oben auf dem Pfahl aufsitzt.

Das Eintreiben von Rammpfählen in den Boden ist mit einer erheblichen Schallemission verbunden. Insofern ist auch bereits aus der DE 2 514 923 C2 bekannt, den Rammpfahl während des Eintreibens in den Boden mit einem Faltenbalg zu ummanteln. Hierdurch konnte bereits eine Reduzierung der Schallemissionen während des Rammvorgangs erreicht werden.

Die der Erfindung zugrunde liegende Aufgabe besteht darin, bei schallemittierenden Einrichtungen eine signifikante Reduktion der Schallemission zu erzielen, wobei dies mit möglichst einfachen Mitteln bewerkstelligt werden soll.

Zur Lösung der Aufgabe wird erfindungsgemäß vorgeschlagen, dass der Balg als Wellenbalg ausgebildet ist. Ein Wellenbalg ist ähnlich einfach aufgebaut wie ein Faltenbalg, sorgt jedoch für eine wesentlich höhere Schallabsorption.

Vorteilhafte Merkmale und Ausgestaltungen ergeben sich aus den Unteransprüchen.

So ist insbesondere vorgesehen, dass der Balg mehrere in Reihe angeordnete im Querschnitt wellenförmige Elemente umfasst, die im Bereich des Übergangs von einem wellenförmigen Element zu einem benachbarten wellenförmigen Element miteinander verbunden sind; die wellenförmigen Elemente sind hierbei ringförmig geschlossen. Hieraus wird deutlich, dass ein Wellenbalg aus mehreren im Querschnitt wellenförmigen Elementen ausgebildet ist, die in Reihe zueinander angeordnet sind und die untereinander durch Nähen und/oder Kleben miteinander verbunden sind, wobei die wellenförmigen Elemente zur auf dem Umfang geschlossenen Ummantelung der schallemittierenden Einrichtung ebenfalls ringförmig geschlossen sind.

Zur Erhöhung der Stabilität eines solchen Balges ist vorgesehen, dass im Bereich der Verbindung der wellenförmigen Elemente untereinander jeweils zwei Wellenelemente erfassende im Querschnitt in etwa U-förmige Einfassrahmen vorgesehen sind. Die Einlassrahmen sind hierbei ringförmig umlaufend ausgebildet. Durch die Einfassrahmen ergibt sich nicht nur eine stabilere Verbindung zweier wellenförmiger Elemente, vielmehr erhält der Balg insgesamt eine höhere Stabilität, und zwar insbesondere gegen Ausknicken.

Als besonders vorteilhaft hat sich herausgestellt, wenn die wellenförmigen Elemente in Richtung auf das Innere des Balges zugewölbt sind. So konnte mit einem solchermaßen ausgebildeten Balg eine Schallabsorptionsdifferenz um 4 dB zwischen einem Faltenbalg und einem Wellenbalg mit solchen mit nach innen gewölbten Wellen erzielt werden.

Nach einem besonderen Merkmal der Erfindung ist das ringförmige im Querschnitt wellenförmige Element aus mindestens zwei Ringsegmenten ausgebildet, wobei die beiden Ringsegmente miteinander verbunden sind; die Verbindung kann hierbei durch Vernähen und/oder Verkleben erfolgen. Dies hat Vorteile in Bezug auf den Herstellungsprozess, wie sich dies aus den nachstehenden Erläuterungen ergibt.

So ist nach einem weiteren Merkmal der Erfindung vorgesehen, dass das wellenförmige Element mindestens einen mit einem Elastomer beschichteten Festigkeitsträger aufweist, wobei der Festigkeitsträger vorteilhaft als Stoff, insbesondere als Gewebe ausgebildet ist. Das im Querschnitt wellenförmige Element weist zwei Schenkelbereiche und einen Stegbereich auf. Für den Aufbau eines im Querschnitt wellenförmigen Elementes ist vorgesehen, dass im Schenkelbereich jeweils eine erste und eine zweite Schenkelbahn aus einem mit einem Elastomer beschichteten Festigkeitsträger vorgesehen ist, wobei die beiden Schenkelbahnen durch eine Stegbahn aus ebenfalls mit einem Elastomer beschichteten Festigkeitsträger verbunden sind. Die Verbindung erfolgt hierbei ebenfalls vorteilhaft durch Verkleben und/oder Vernähen. Insbesondere hat sich herausgestellt, dass die Herstellung der Wellenform bei einem Ringsegment, z. B. einem halbkreisförmigen Ringsegment, besonders einfach zu bewerkstelligen ist. Dies insofern, als keine kreisförmigen Bahnen für den Schenkelbereich vorbereitet werden müssen, sondern lediglich halbkreisförmige Bahnen. Dies ist nicht nur einfacher, sondern spart auch Material.

Weiter offenbart wird eine schallemittierende Einrichtung umfassend ein Rammgerät und ein Rammglied, z. B. einen Rammpfahl oder eine Spundbohle, mit einem Wellenbalg, wie er zuvor beschrieben worden ist. Das Rammgerät bildet hierbei das Werkzeug, das Rammglied das Werkstück. Der Wellenbalg ist nach einem Merkmal durch mindestens einen Halter mit dem Rammglied oder dem Rammgerät und hier insbesondere der Rammhaube des Rammgerätes verbunden. Von Vorteil ist, wenn die Rammhaube des Rammgerätes, die das Ende des Rammpfahles oder der Spundbohle napfartig umgibt, mit dem Wellenbalg verbunden ist. Dies insofern, als dann ein im Wesentlichen dichter Abschluss im oberen Endbereich des Rammpfahles erreicht werden kann. Der Halter kann hierbei vorteilhaft durch den oberen, letzten Einfassrahmen des Wellenbalgs gebildet werden, der insofern an der Stirnseite der Rammhaube zum Rammglied angeschraubt sein kann. Der obere Einfassrahmen erfasst dann allerdings lediglich eine Schenkelbahn. Am unteren Ende kann entsprechend ebenfalls ein Einfassrahmen vorgesehen sein, mit dem der Wellenbalg auf dem Boden aufsteht und insofern der Verschleiß des Balges an sich in diesem Bereich vermindert ist. Hieraus wird deutlich, dass durch einen im Querschnitt ringförmigen Balg während des Eintreibens eines Rammgliedes in den Boden, durch den Wellenbalg der schallemittierende Bereich von Rammgerät und Rammpfahl oder Spundbohle nicht nur tangential umlaufend eingehaust ist, sondern auch über die Länge des Rammgliedes. Das insofern, als der Wellenbalg, der vorteilhaft an der Stirnseite der Rammhaube befestigt ist, über die Länge des Rammgliedes gezogen wird und schlussendlich der Wellenbalg mit seinem unteren Ende auf dem Boden aufsteht. Entsprechend dem Rammfortschritt verkürzt sich der Wellenbalg sukzessive.

Mit den Zeichnungen wird die Erfindung nachstehend beispielhaft anhand einer schallemittierenden Einrichtung mit einem Rammgerät und einem Rammpfahl näher erläutert.
- Fig. 1: zeigt schematisch das Rammgerät sowie einen Rammpfahl zum Eintreiben in den Boden;
- Fig. 2: zeigt in vergrößerter Darstellung das Rammgerät mit dem daran angeordneten Balg;
- Fig. 3: zeigt den Balg in verkürzter Form in perspektivischer Darstellung;
- Fig. 4: zeigt ein ringförmig geschlossenes wellenförmiges Element;
- Fig. 5: zeigt einen Schnitt gemäß der Linie V-V aus Fig. 4;
- Fig. 6: zeigt den Aufbau eines wellenförmigen Elementes im Schnitt.

Aus der Darstellung gemäß Fig. 1 ergibt sich ein Fahrzeug 1 mit einem Ausleger 2, wobei der Ausleger 2 einen Führungspfahl 3 hält. Der Führungspfahl 3 weist auf seinem oberen Ende eine Traverse 4 mit mehreren Umlenkungen für einen Seilzug 5 auf, an dem das Rammgerät 10 in vertikaler Richtung beweglich angeordnet ist. Das Rammgerät 10 besitzt an seinem unteren Ende den Balg 20, der in Fig. 1 im zusammengezogenen Zustand dargestellt ist. Unterhalb des Wellenbalges 20 ist der Rammpfahl 12 erkennbar, über den der Wellenbalg 20 über die gesamte Länge zum Zwecke des Schallschutzes übergestülpt wird.

Weitere Einzelheiten zu dem Aufbau des Rammgerätes ergeben sich in Anschauung von Fig. 2. Das Rammgerät 10, das an dem Führungspfahl 3 längsverschieblich gelagert Ist, weist an seinem unteren Ende die Rammhaube 14 auf, die napfartig ausgebildet ist und auf dem oberen Ende des Rammpfahles 12 aufsitzt. An der Stirnseite der Rammhaube 14 ist der insgesamt mit 20 bezeichnete Wellenbalg angeordnet.

Der Wellenbalg 20 erstreckt sich über die Länge des Rammpfahles 12 bis auf den Boden 7, wobei der Wellenbalg am unteren Ende auf dem Boden 7 aufsteht. Das heißt, dass der Rammpfahl 12 durch den Wellenbalg 20 über seinen Umfang und über seine Länge im Wesentlichen hermetisch abgeschlossen ist. Im Verlaufe des Eintreibens des Rammpfahles 12 in den Boden 7 wird der Wellenbalg 20 in axialer Richtung entsprechend dem Rammfortschritt gestaucht.

Die Ausbildung des Wellenbalges ergibt sich in Anschauung der Figuren 3 bis 6. Fig. 3 zeigt hierbei den Wellenbalg 20 in verkürzter Darstellung. Erkennbar umfasst der Wellenbalg 20 eine Mehrzahl von in Reihe miteinander verbundenen wellenförmigen Elementen 22, die im Bereich des Übergangs eines wellenförmigen Elementes zu dem benachbarten wellenförmigen Element miteinander verbunden sind. Ein solches wellenförmiges Element 22 und dessen Verbindung zu dem benachbarten wellenförmigen Element 22 ist der Darstellung gemäß Fig. 4 und Fig. 5 zu entnehmen. Erkennbar ist dort, dass auf der Außenseite des wellenförmigen Elementes 22 im Bereich der Verbindung zweier benachbarter wellenförmiger Elemente 22 untereinander die beiden wellenförmigen Elemente 22 nicht nur durch Verkleben und/oder Vernähen miteinander verbunden sind, sondern darüber hinaus vorteilhaft auch durch einen mit 24 bezeichneten Einfassrahmen, der den Übergangsbereich zwischen zwei wellenförmigen Elementen geschlossen umlaufend erfasst. Am oberen Ende des Wellenbalges 20 kann der letzte obere Einfassrahmen 24 zur Befestigung an der Pfahlhaube 14 vorgesehen sein. Das heißt, dass der Wellenbalg 20 mit dem letzten oberen Einfassrahmen 24 mit der Stirnseite der napfförmigen Pfahlhaube 14 im Übergang zum Rammpfahl 12 insbesondere verschraubt ist. Ebenfalls kann vorgesehen sein, dass der Wellenbalg 20 mit dem letzten unteren Einfassrahmen 24 zur Verringerung des Verschleißes auf dem Boden 7 aufsteht.

Aus der Fig. 3 ist des Weiteren zu entnehmen, dass der Wellenbalg 20 zur Bildung der kreisringförmigen wellenförmigen Elemente 22 zwei halbkreisförmige Ringsegmente 27 aufweist, die zur Bildung des kreisringförmigen wellenförmigen Elementes 22 an den Stoßstellen 29 überlappend miteinander vernäht und/oder verklebt sind.

Der Aufbau der Wellenform eines wellenförmigen Elementes 22 bzw. des halbkreisförmigen Ringsegments 27 ergibt sich aus der Schnittdarstellung gemäß Fig. 5. Hierbei weist das wellenförmige Element 22 im Querschnitt zwei Schenkelbereiche auf, die durch die Pfeile 31 und 32 markiert sind. In den beiden Schenkelbereichen 31, 32 ist jeweils eine erste und eine zweite mit einem Elastomer beschichtete Schenkelbahn 33, 34 angeordnet, die im Steg- oder Scheitelbereich 35 durch eine dritte mit einem Elastomer beschichtete Stegbahn 36 durch Nähen und/oder Verkleben verbunden sind.

Im Bereich des Übergangs zweier wellenförmiger Elemente 22 ist, wie bereits ausgeführt, jeweils ein Einfassrahmen 24 vorgesehen, der ringförmig umlaufend die Schenkelbahnen zweier benachbarter wellenförmiger Elemente 22 erfasst.

Der Aufbau der Schenkelbahn 33, 34 und der Stegbahn 36 ergibt sich in Anschauung von Fig. 6. Hierbei ist ein Festigungsträger 40 als eine Lage eines Stoffes, z. B. als Gewebe oder Gewirk, vorgesehen, wobei der Festigungsträger 40 zumindest auf einer, vorteilhaft aber auf beiden Seiten eine Schicht 42 aus einem Elastomer, z. B. EPDM, aufweist. Es können auch mehrere Festigungsträger 40 übereinander angeordnet vorgesehen sein, wobei die einzelnen Festigungsträger durch Schichten 42 aus Elastomer untereinander verbunden sind. Das heißt, der oder die Festigungsträger 40 als einzelne Lagen sind allseits in Schichten 42 aus Elastomer eingebettet.

### Bezugszeichenliste:

- 1: Fahrzeug
- 2: Ausleger
- 3: Führungspfahl
- 4: Traverse
- 5: Seilzug
- 7: Boden
- 10: Rammgerät
- 12: Rammpfahl
- 14: Rammhaube
- 20: Wellenbalg
- 22: wellenförmiges Element
- 24: Einfassrahmen
- 26: Mittellängsachse
- 27: Ringsegment
- 29: Stoßstelle zwischen zwei Ringsegmenten
- 31: Schenkelbereich
- 32: Schenkelbereich
- 33: erste Schenkelbahn
- 34: zweite Schenkelbahn
- 35: Scheitelbereich
- 36: Stegbahn
- 40: Festigungsträger
- 42: Schicht aus Elastomer

## Patentansprüche

1. Schallemittierende Einrichtung, umfassend ein Werkzeug in Form eines Rammgeräts und ein Werkstück in Form eines Rammpfahls (12) oder einer Spundbohle, wobei der Rammpfahl (12), respektive die Spundbohle, zur Bearbeitung durch das Werkzeug vorgesehen ist, wobei zur Reduzierung der Schallemission ein Balg an dem Rammgerät (10) und / oder dem Rammpfahl, respektive der Spundbohle, angeordnet ist, wobei der Balg den schallemittierenden Bereich vom Werkzeug und Werkstück zumindest im Wesentlichen umgibt,
**dadurch gekennzeichnet,**
**dass** der Balg als Wellenbalg (20) ausgebildet ist.

2. Schallemittierende Einrichtung nach Anspruch 1,
**dadurch gekennzeichnet,**
**dass** der Wellenbalg (20) mehrere in Reihe angeordnete im Querschnitt wellenförmige Elemente (22) umfasst, die im Bereich des Übergangs von einem wellenförmigen Element (22) zu einem benachbarten wellenförmigen Element (22) miteinander verbunden sind, wobei die wellenförmigen Elemente (22) ringförmig geschlossen sind.

3. Schallemittierende Einrichtung nach Anspruch 2,
**dadurch gekennzeichnet,**
**dass** im Bereich der Verbindung der wellenförmigen Elemente (22) untereinander jeweils zwei wellenförmige Elemente (22) erfassende, im Querschnitt U-förmige Einfassrahmen (24) vorgesehen sind.

4. Schallemittierende Einrichtung nach Anspruch 3,
**dadurch gekennzeichnet,**
**dass** die Einfassrahmen (24) kreisringförmig umlaufend ausgebildet sind.

5. Schallemittierende Einrichtung nach einem der Ansprüche 2 bis 4,
**dadurch gekennzeichnet,**
**dass** die wellenförmigen Elemente (22) in Richtung auf die Mittellängsachse (26) des Wellenbalges (20) zu gewölbt sind.

6. Schallemittierende Einrichtung nach einem der Ansprüche 2 bis 5,
**dadurch gekennzeichnet,**
**dass** die wellenförmigen Elemente (22) kreisringförmig ausgebildet sind.

7. Schallemittierende Einrichtung nach einem der Ansprüche 2 bis 6,
**dadurch gekennzeichnet,**
**dass** das ringförmige wellenförmige Element (22) mindestens zwei Ringsegmente (27) aufweist, wobei die beiden Ringsegmente (27) miteinander verbunden sind.

8. Schallemittierende Einrichtung nach Anspruch 7,
**dadurch gekennzeichnet,**
**dass** zur Verbindung die beiden Ringsegmente (27) miteinander vernäht und/oder verklebt sind.

9. Schallemittierende Einrichtung nach einem der Ansprüche 2 bis 8,
**dadurch gekennzeichnet,**
**dass** das wellenförmige Element (22) mindestens einen mit einem Elastomer beschichteten Festigkeitsträger (40) aufweist.

10. Schallemittierende Einrichtung nach Anspruch 9,
**dadurch gekennzeichnet,**
**dass** der Festigkeitsträger (40) als Stoff, insbesondere als Gewebe ausgebildet ist.

11. Schallemittierende Einrichtung nach Anspruch 9 oder 10,
**dadurch gekennzeichnet,**
**dass** das wellenförmige Element (22) im Querschnitt zwei Schenkelbereiche (31, 32) und einen Stegbereich aufweist, wobei im Schenkelbereich (31, 32) jeweils eine erste und eine zweite Schenkelbahn (33, 34) aus einem mit einem Elastomer beschichteten Festigkeitsträger (40) vorgesehen ist, wobei die beiden Schenkelbahnen (33, 34) durch eine Stegbahn (36) aus einem mit einem Elastomer beschichteten Festigkeitsträger (40) verbunden sind.

12. Schallemittierende Einrichtung nach Anspruch 11,
**dadurch gekennzeichnet,**
**dass** die erste und die zweite Schenkelbahn (33, 34) eines wellenförmigen Elementes (22) mit der jeweils entsprechenden Schenkelbahn (33, 34) des benachbarten wellenförmigen Elementes (22) durch den kreisförmig umlaufenden geschlossenen Einfassrahmen (24) erfasst sind.

13. Schallemittierende Einrichtung nach einem der voranstehenden Ansprüche,
**dadurch gekennzeichnet,**
**dass** der Wellenbalg (20) durch mindestens einen Halter mit dem Rammpfahl (12) oder der Spundbohle oder dem Rammgerät (10) in Verbindung steht.

14. Schallemittierende Einrichtung nach Anspruch 13,
**dadurch gekennzeichnet,**
**dass** der Halter durch den oberen Einfassrahmen (24) des Wellenbalges (20) gebildet wird.

## Claims

1. A noise emitting device comprising a tool in the form of a pile driver (10) and a workpiece in the form of a driven pile (12) or of a sheet pile, wherein the driven pile (12), respectively the sheet pile, is provided for manipulation by the tool and wherein a bellows is arranged at the pile driver )10) and/or at the driven pile, respectively the sheet pile, to reduce the noise emission, with the bellows at least substantially surrounding the noise emitting region of the tool and workpiece,
**characterized in that**
the bellows is formed as a corrugated bellows (20).

2. A noise emitting device in accordance with claim 1,
**characterized in that**
the corrugated bellows (20) comprises a plurality of elements (22) that are arranged in rows, are corrugated in cross-section, and are connected to one another in the region of the transition from one corrugated element (22) to an adjacent corrugated element (22), with the corrugated elements (22) being closed in ring form .

3. A noise emitting device in accordance with claim 2,
**characterized in that**
two respective bounding frames (24) that bound corrugated elements (22) and that are U-shaped in cross-section are provided in the region of the connection of the corrugated elements (22) to one another.

4. A noise emitting device in accordance with claim 3,
**characterized in that**
the bounding frames (24) are formed in a circularly peripheral manner.

5. A noise emitting device in accordance with one of the claims 2 to 4,
**characterized in that**
the corrugated elements (22) are arched in the direction toward the longitudinal center axis (26) of the corrugated bellows (20).

6. A noise emitting device in accordance with one of the claims 2 to 5,
**characterized in that**
the corrugated frames (22) are formed in a circular manner.

7. A noise emitting device in accordance with one of the claims 2 to 6,
**characterized in that**
the ring-shaped corrugated element (22) has at least two ring segments (27), with the two ring segments (27) being connected to one another.

8. A noise emitting device in accordance with claim 7,
**characterized in that**
the two ring segments (27) are sewn and/or adhesively bonded to one another for the connection.

9. A noise emitting device in accordance with one of the claims 2 to 8,
**characterized in that**
the corrugated element (22) has at least one reinforcement (40) coated with an elastomer.

10. A noise emitting device in accordance with claim 9,
**characterized in that**
the reinforcement (40) is formed as a material, in particular as a fabric.

11. A noise emitting device in accordance with claim 9 or claim 10,
**characterized in that**
the corrugated element (22) has two flank regions (31, 32) and one web region in cross-section, with respective first and second flank tracks (33, 34) of a reinforcement (40) coated with an elastomer being provided in the flank region (31, 32), and with the two flank tracks (33, 34) being connected by a web track (36) of a reinforcement (40) coated with an elastomer.

12. A noise emitting device in accordance with claim 11,
**characterized in that**
the first and second flank tracks (33, 34) of a corrugated element (22) having the respective corresponding flank track (33, 34) of the adjacent corrugated element (22) are bounded by the bounding frame (24) closed in a circularly peripheral manner.

13. A noise emitting device in accordance with one of the preceding claims,
**characterized in that**
the corrugated bellows (20) is connected by at least one holder to the driven pile (12) or to the sheet pile or to the pile driver (10).

14. A noise emitting device in accordance with claim 13,
**characterized in that**
the holder is formed by the upper bounding frame (24) of the corrugated bellows (20).

## Revendications

1. Dispositif émetteur de bruit, comprenant un outil sous la forme d'un dispositif de battage (10) et une pièce sous la forme d'un pieu à battre (12) ou d'une palplanche, le pieu à battre (12), ou la palplanche, étant destiné(e) à être traité(e) par l'outil, dans lequel, pour réduire l'émission sonore, un soufflet est agencé sur le dispositif de battage (10) et/ou le pieu à battre, ou la palplanche, le soufflet entourant au moins sensiblement la zone émettrice de bruit de l'outil et de la pièce,
**caractérisé en ce que**
le soufflet est réalisé sous la forme d'un soufflet à plis ondulés (20).

2. Dispositif émetteur de bruit selon la revendication 1,
**caractérisé en ce que**
le soufflet à plis ondulés (20) comprend plusieurs éléments (22) de forme ondulée en coupe transversale, disposés en rang, qui sont reliés les uns aux autres dans la zone de la transition entre un élément (22) de forme ondulée et un élément (22) de forme ondulée voisin, les éléments (22) de forme ondulée étant fermés en forme d'anneau.

3. Dispositif émetteur de bruit selon la revendication 2,
**caractérisé en ce que**
des cadres d'enchâssement (24) en forme de U en coupe transversale, saisissant respectivement deux éléments (22) de forme ondulée, sont prévus dans la zone de la liaison des éléments (22) de forme ondulée entre eux.

4. Dispositif émetteur de bruit selon la revendication 3,
**caractérisé en ce que**
les cadres d'enchâssement (24) sont réalisés de manière circonférentielle en forme d'anneau circulaire.

5. Dispositif émetteur de bruit selon l'une des revendications 2 à 4,
**caractérisé en ce que**
les éléments (22) de forme ondulée sont arqués en direction de l'axe médian longitudinal (26) du soufflet à plis ondulés (20).

6. Dispositif émetteur de bruit selon l'une des revendications 2 à 5,
**caractérisé en ce que**
les éléments (22) de forme ondulée sont réalisés en forme d'anneau circulaire.

7. Dispositif émetteur de bruit selon l'une des revendications 2 à 6,
**caractérisé en ce que**
l'élément (22) de forme ondulée annulaire comporte au moins deux segments d'anneau (27), les deux segments d'anneau (27) étant reliés l'un à l'autre.

8. Dispositif émetteur de bruit selon la revendication 7,
**caractérisé en ce que**,
pour la liaison, les deux segments d'anneau (27) sont cousus et/ou collés ensemble.

9. Dispositif émetteur de bruit selon l'une des revendications 2 à 8,
**caractérisé en ce que**
l'élément (22) de forme ondulée comporte au moins un support de renforcement (40) revêtu avec un élastomère.

10. Dispositif émetteur de bruit selon la revendication 9,
**caractérisé en ce que**
le support de renforcement (40) est réalisé sous forme d'étoffe, en particulier de tissu.

11. Dispositif émetteur de bruit selon la revendication 9 ou 10,
**caractérisé en ce que**
l'élément (22) de forme ondulée comporte, en coupe transversale, deux zones de branche (31, 32) et une zone de pont, une première et une seconde bandes de branche (33, 34) constituées d'un support de renforcement (40) revêtu avec un élastomère étant respectivement prévues dans la zone de branche (31, 32), les deux bandes de branche (33, 34) étant reliées par une bande de pont (36) constituée d'un support de renforcement (40) revêtu avec un élastomère.

12. Dispositif émetteur de bruit selon la revendication 11,
**caractérisé en ce que**
la première et la seconde bande de branche (33, 34) d'un élément (22) de forme ondulée sont saisies avec la bande de branche (33, 34) respectivement correspondante de l'élément (22) de forme ondulée voisin par le cadre d'enchâssement (24) fermé circonférentiel en forme de cercle.

13. Dispositif émetteur de bruit selon l'une des revendications précédentes,
**caractérisé en ce que**
le soufflet à plis ondulés (20) est relié au pieu à battre (12) ou à la palplanche ou au dispositif de battage (10) par au moins un élément de maintien.

14. Dispositif émetteur de bruit selon la revendication 13,
**caractérisé en ce que**
l'élément de maintien est formé par le cadre d'enchâssement (24) supérieur du soufflet à plis ondulé (20).
